# EUROPÄISCHE PATENTSCHRIFT

(11) **EP 2 191 222 B1**
(45) Veröffentlichungstag und Bekanntmachung des Hinweises auf die Patenterteilung: **16.04.2014**
(21) Anmeldenummer: 08801812.2
(22) Anmeldetag: 03.09.2008
(51) Int. Cl.: F42B 14/02, F41A 21/12, F41A 21/16

(54) **GESCHÜTZROHR ZUM VERSCHIESSEN DRALLSTABILISIERTER GESCHOSSE**
GUN BARREL FOR LAUNCHING SPIN-STABILIZED PROJECTILES
CANON POUR TIRER DES PROJECTILES GYROSCOPÉS

(30) Priorität: 24.09.2007 DE 102007045721
(43) Veröffentlichungstag der Anmeldung: 02.06.2010
(73) Patentinhaber: Rheinmetall Waffe Munition GmbH, 29345 Unterlüss (DE)
(72) Erfinder: SCHMEES, Heiner, 29223 Celle (DE)
(74) Vertreter: Dietrich, Barbara
(86) Internationale Anmeldenummer: PCT/EP2008/007179
(87) Internationale Veröffentlichungsnummer: WO 2009/039941

(56) Entgegenhaltungen:
- EP-A1- 1 617 167
- EP-A2- 1 006 337
- CH-A- 213 074
- DE-A1- 4 000 167
- DE-A1- 19 532 745
- FR-A- 615 566
- GB-A- 232 989
- US-A- 1 455 354
- US-A- 1 944 883
- US-A- 2 815 602
- US-B1- 6 536 353

## Beschreibung

Die Erfindung betrifft ein Geschützrohr zum Verschießen drallstabilisierter Geschosse mit einem Führungsband und einem heckseitig hinter dem Führungsband angeordneten Dichtring, mit den im Oberbegriff des Anspruchs 1 angegebenen Merkmalen.

Derartige Geschützrohre sind seit langem bekannt und umfassen üblicherweise einen Ladungsraum, ein gezogenes Rohrteil und einen zwischen dem Ladungsraum und dem gezogenen Rohrteil angeordneten Übergangskegel. Zum Laden eines Geschosses wird dieses durch den Ladungsraum hindurch so weit in den heckseitigen Bereich des gezogenen Rohrteiles hineingeschoben, bis das Führungsband des Geschosses sich an dem Feld-Zug-Profil des gezogenen Rohrteiles befindet. Der heckseitig von dem Führungsband angeordnete Dichtring, der üblicherweise einen etwas größeren Außendurchmesser aufweist als das Führungsband, befindet sich dabei noch in dem Übergangskegel des Geschützrohres und soll bei Schussabgabe zu Beginn des Gasdruckaufbaues im Ladungsraum verhindern, dass die heißen Treibladungsgase zwischen Führungsband und dem sich unmittelbar an dem Übergangskegel anschließenden Feld-Zug-Profil des gezogenen Rohrteiles vorbeiströmen.

Die GB 232 989 A offenbart eine Möglichkeit, Munitionen aus einem gezogenen Waffenrohr entweder sehr weit oder sehr kurz verschleißen zu können. Das Patronenlager des Waffenrohres weist wenigstens zwei Druckkegel auf, wobei zumindest zwischen dem ersten und dem zweiten Kegel ein glatter Abschnitt vorgesehen ist. Der hintere Druckkugel ist für Munitionen gedacht, die in naher Distanz verschlossen werden, der vordere Druckkegel für das Verschießen von Munitionen für die weiteren Distanzen. Die Reichweitenänderung selbst wird dadurch erzielt, dass die Länge der Geschoss- oder Patronenhülse unterschiedlich gewählt wird. Je nach Länge der Hülse liegt dann die Munition an der hinteren oder an der vorderen Schulter des Patronenlagers an. Die Länge des Patronenlagers ist dabei abhängig von der Länge der Patronenhülse der Munition.

In der Praxis hat sich allerdings gezeigt, dass je nach Ansatztiefe des Geschosses der Dichtring häufig nicht an den Seitenwänden des Übergangskegels exakt anliegt und bei Schussabgabe eine vollständige Anfangsabdichtung durch den Dichtring nicht sichergestellt wird. Ist eine Anfangsabdichtung nicht gegeben, strömen die heißen Treibladungsgase zwischen dem Führungsband und dem Feld-Zug-Profil im Bereich des Überganges zwischen Ladungsraum und Kaliberteil mit hoher Strömungsgeschwindigkeit vorbei und verursachen starke Erosionsschäden am ladungsraumseitigen Ende des gezogenen Rohrteiles. Diese Erosionsschäden führen dann zur Aussonderung des Waffenrohres.

Der Erfindung liegt die Aufgabe zugrunde, ein Geschützrohr anzugeben, bei dem eine Anfangsabdichtung zwischen Geschoss und dem Feld-Zug-Profil des gezogenen Rohrteiles gegen heiße Treibladungsgase sichergestellt wird, so dass Erosionsschäden am la-dungsraumseitigen Ende des gezogenen Rohrteiles minimiert werden.

Diese Aufgabe wird erfindungsgemäß durch die Merkmale des Anspruchs 1 gelöst.

Die Erfindung beruht im wesentlichen auf dem Gedanken, zwischen dem sich an den Ladungsraum anschließenden Übergangskegel und dem gezogenen Rohrteil einen als Glattrohr ausgebildeten Abschnitt anzuordnen, dessen Innendurchmesser größer oder gleich dem Außendurchmesser des Führungsbandes, aber etwas kleiner als der Außendurchmesser des Dichtringes der zu verschießenden Geschosse ist, wobei die Länge des Glattrohrabschnittes mindestens der Länge des Führungsbandes und des Dichtringes (zusammen) des jeweiligen Geschosses ist.

Wie Schussversuche gezeigt haben, sorgt der hinter dem Führungsband angeordnete Dichtring bei Schussabgabe in dem glatten Rohrstück für eine ausgezeichnete Anfangsabdichtung, bis das Führungsband vollständig in das Feld-Zug-Profil des gezogenen Rohrteiles gepresst wird.

Außerdem wird durch die Einfügung des Glattrohres der Anfang des Feld-Zug-Profiles des gezogenen Rohrteiles aus dem bei bekannten Geschützrohren stark erosionsgefährdeten Bereich am Übergangskegel herausverlagert.

Weitere Einzelheiten und Vorteile der Erfindung ergeben sich aus dem folgenden, anhand von Figuren erläuterten Ausführungsbeispiel. Es zeigen:
Fig.1 den Längsschnitt eines erfindungsgemäßen Geschützrohres im Bereich des Überganges zwischen Ladungsraum und gezogenem Rohrteil ohne Geschoss;
Fig.2 einen Fig.1 entsprechenden Längsschnitt mit einem geladenen Geschoss und
Fig.3 einen in Fig.2 mit III bezeichneten vergrößerten Ausschnitt.

In den Fig.1 und 2 ist mit 1 ein Geschützrohr zum Verschießen eines drallstabilisierten Geschosses 2 bezeichnet. Das Geschützrohr 1 umfaßt einen Ladungsraum 3, ein gezogenes Rohrteil 4 mit einem an sich bekannten Feld-Zug-Profil und einen zwischen dem Ladungsraum 3 und dem gezogenen Rohrteil 4 angeordneten Übergangskegel 5.

Erfindungsgemäß ist nun vorgesehen, dass zwischen dem sich an den Ladungsraum 3 direkt anschließenden Übergangskegel 5 und dem gezogenen Rohrteil 4 ein als Glattrohr ausgebildeter Abschnitt 6 angeordnet ist. Dabei ist der mit D0 bezeichnete Innendurchmesser dieses Glattrohrabschnittes 6 derart gewählt, dass er etwas größer als der Außendurchmesser D1 des Führungsbandes 7 des jeweils zu verschießenden Geschosses ist und etwa gleich dem Außendurchmesser eines heckseitig an dem Führungsband 7 des Geschosses 2 angeordneten Dichtrings 8.

Die Länge des Glattrohrabschnittes 6 ist hingegen derart gewählt, dass sie mindestens der Länge L0 des Führungsbandes 7 und der Länge L1 des Dichtringes 8 des jeweiligen Geschosses 2 entspricht. Dadurch wird sichergestellt, dass sich nach dem Laden des Geschosses 2 der Dichtring 8 innerhalb des Giattrohrabschnittes 6 befindet und der vor dem Führungsband 7 des Geschosses 2 befindliche Bereich 9 des Überganges zwischen dem Glattrohrabschnitt 6 und dem gezogenen Rohrteil 4 bei Schussabgabe gegen die im Ladungsraum 3 erzeugten Treibladungsgase sicher abgedichtet wird.

### Bezugszeichenliste

- 1: Geschützrohr
- 2: Geschoss
- 3: Ladungsraum
- 4: gezogenes Rohrteil
- 5: Übergangskegel
- 6: Abschnitt, Glattrohrabschnitt
- 7: Führungsband
- 8: Dichtring
- 9: Bereich

- D0: Innendurchmesser (Glattrohr)
- D1: Außendurchmesser (Führungsband
- L0: Länge (Führungsband)
- L1: Länge (Dichtring)

## Patentansprüche

1. System, bestehend aus einem Geschützrohr zum Verschießen drallstabilisierter Geschosse sowie Geschoss (2) mit einem Führungsband (7) und einem heckseitig hinter dem Führungsband (7) angeordneten Dichtring (8), wobei das Geschützrohr (1) einen Ladungsraum (3), ein gezogenes Rohrteil (4) und einen zwischen dem Ladungsraum (3) und dem gezogenen Rohrteil (4) angeordneten Übergangskegel (5) umfasst, wobei
zwischen dem sich an den Ladungsraum (3) anschließenden Übergangskegel (5) und dem gezogenen Rohrteil (4) ein als Glattrohr ausgebildeter Abschnitt (6) angeordnet ist, so dass der Anfang des Feld-Zug-Profils des gezogenen Rohrteils (4) aus dem stark erosionsgefährdeten Bereich (9) am Übergangskegel (5) heraus verlagert wird, **dadurch gekennzeichnet, dass**
• der Innendurchmesser (D0) des als Glattrohr ausgebildeten Abschnitts (6) größer oder gleich dem Außendurchmesser (D1) des Führungsbandes (7), aber etwa gleich dem Außendurchmesser des Dichtringes (8) der aus dem Geschützrohr (1) zu verschießenden Geschosse (2) ist, und dass
• die Länge des Glattrohrabschnittes (5) mindestens der Länge (L0) des Führungsbandes (7) und der Lange (L1) des Dichtringes (6) der zu verschießenden Geschosse (2) entspricht, wobei
• das Führungsband (7) und der Dichtring (8) direkt hintereinander, auch einteilig, angeordnet sind, oder
• der Dichtring (8) sich in einer separaten Nut im Geschoss (2) weiter hinter dem Führungsband (7) befindet und
• der hinter dem Führungsband (7) angeordnete Dichtring (B) bei Schussabgabe in dem als Glattrohr ausgebildeten Abschnitt (6) für eine Anfangsabdichtung sorgt, bis das Führungsband (7) vollständig in das Feld-Zug-Profil des gezogenen Rohrteils (4) gepresst wird.

2. Geschoss (2) zum Verschießen aus einem Geschützrohr (1) nach Anspruch 1, **dadurch gekennzeichnet, dass** das Führungsband (7) und der Dichtring (8) direkt hintereinander angeordnet sind.

3. Geschoss nach Anspruch 2, **dadurch gekennzeichnet dass** Führungsband (7) und der Dichtring (8) einteilig sind.

4. Geschoss (2) zum Verschießen aus einem Geschützrohr (1) nach Anspruch 1, **dadurch gekennzeichnet. dass** der Dichtring (8) sich in einer separaten Nut im Geschoss (2) weiter hinter dem Führungsband (7) befindet.

## Claims

1. System, consisting of a gun barrel for launching spin-stabilized projectiles (2) and a projectile (2) with a guiding band (7) and a sealing ring (8) arranged on the rear side behind the guiding band (7), the gun barrel (1) comprising a loading chamber (3), a rifled barrel part (4) and a transitional cone (5), arranged between the loading chamber (3) and the rifled barrel part (4),
wherein
a portion (6) formed as a smooth barrel is arranged between the transitional cone (5), adjoining the loading chamber (3), and the rifled barrel part (4), so that the beginning of the land-groove profile of the rifled barrel part (4) is displaced out of the highly erosion-prone region (9) at the transitional cone (5),
**characterized in that**
• the inside diameter (D0) of the portion (6) formed as a smooth barrel is greater than or equal to the outside diameter (D1) of the guiding band (7), but approximately equal to the outside diameter of the sealing ring (8) of the projectiles (2) to be launched from the gun barrel (1), and **in that**
• the length of the smooth barrel portion (6) corresponds at least to the length (L0) of the guiding band (7) and the length (L1) of the sealing ring (8) of the projectiles (2) to be launched, wherein
• the guiding band (7) and the sealing ring (8) are arranged directly one behind the other, even as one part, or
• the sealing ring (8) is located in a separate flute in the projectile (2) further behind the guiding band (7) and
• when a shot is fired, the sealing ring (8) arranged behind the guiding band (7) provides initial sealing in the portion (6) formed as a smooth barrel, until the guiding band (7) is forced completely into the land-groove profile of the rifled barrel part (4).

2. Projectile (2) for launching from a gun barrel (1) according to Claim 1, **characterized in that** the guiding band (7) and the sealing ring (8) are arranged directly one behind the other.

3. Projectile according to Claim 2, **characterized in that** the guiding band (7) and the sealing ring (8) are formed as one part.

4. Projectile (2) for launching from a gun barrel (1) according to Claim 1, **characterized in that** the sealing ring (8) is located in a separate flute in the projectile (2) further behind the guiding band (7).

## Revendications

1. Système, composé d'un canon pour tirer des projectiles (2) à stabilisation gyroscopique, ainsi que projectile (2) muni d'une bande de guidage (7) et d'une bague d'étanchéité (8) disposée du côté arrière derrière la bande de guidage (7), le canon (1) comprenant une chambre de charge (3), une partie tubulaire étirée (4) et un cône de transition (5) disposé entre la chambre de charge (3) et la partie tubulaire étirée (4),
une portion (6) réalisée sous la forme d'un tube lisse étant disposée entre le cône de transition (5) qui se raccorde à la chambre de charge (3) et la partie tubulaire étirée (4), de sorte que le début du profil rayé de la partie tubulaire étirée (4) est décalé hors de la zone (9) fortement menacée par l'érosion sur le cône de transition (5),
**caractérisé en ce que**
* le diamètre intérieur (D0) de la portion (6) réalisée sous la forme d'un tube lisse est supérieur ou égal au diamètre extérieur (D1) de la bande de guidage (7), mais approximativement égal au diamètre extérieur de la bague d'étanchéité (8) des projectiles (2) à tirer hors du canon (1), et **en ce que**
* la longueur de la portion en tube lisse (6) correspond au moins à la longueur (L0) de la bande de guidage (7) et à la longueur (L1) de la bague d'étanchéité (8) des projectiles (2) à tirer,
* la bande de guidage (7) et la bague d'étanchéité (8) étant disposées directement l'une derrière l'autre, également d'une seule pièce, ou
* la bague d'étanchéité (8) se trouve dans une rainure séparée dans le projectile (2) plus loin derrière la bande de guidage (7) et
* la bague d'étanchéité (8) disposée derrière la bande de guidage (7), lors du coup de feu, contribue à une étanchéité initiale dans la portion (6) réalisée sous la forme d'un tube lisse jusqu'à ce que la bande de guidage (7) soit entièrement pressée dans le profil rayé de la partie tubulaire étirée (4).

2. Projectile (2) pour tirer depuis un canon (1) selon la revendication 1, **caractérisé en ce que** la bande de guidage (7) et la bague d'étanchéité (8) sont disposées directement l'une derrière l'autre.

3. Projectile selon la revendication 2, **caractérisé en ce que** la bande de guidage (7) et la bague d'étanchéité (8) sont d'une seule pièce.

4. Projectile (2) pour tirer depuis un canon (1) selon la revendication 1, **caractérisé en ce que** la bague d'étanchéité (8) se trouve dans une rainure séparée dans le projectile (2) plus loin derrière la bande de guidage (7).
